# FASCICULE DE BREVET EUROPEEN

(11) **EP 0 043 558 B1**
(45) Date de publication et mention de la délivrance du brevet: **31.10.1984**
(21) Numéro de dépôt: 81105127.5
(22) Date de dépôt: 02.07.1981
(51) Int. Cl.: H01F 41/02, H01F 41/00, H01F 41/10

(54) **Procédé de fabrication d'une inductance miniature ajustable et inductance ainsi obtenue**
Verfahren zur Herstellung einer variabelen Miniaturdrossel und nach diesem Verfahren hergestellte Drossel
Method of manufacturing a miniature adjustable inductance and inductance made by this method

(30) Priorité: 09.07.1980 FR 8015244
(43) Date de publication de la demande: 13.01.1982
(73) Titulaire: COMPAGNIE INDUSTRIELLE DES TELECOMMUNICATIONS CIT-ALCATEL S.A. dite:, F-75008 Paris (FR)
(72) Inventeur: Barbier, Guy, F-45000 Orleans (FR); Berruelle, Marcel, F-78490 Montfort l'Amaury (FR)
(74) Mandataire: Weinmiller, Jürgen

## Description

La présente invention concerne un procédé de fabrication d'un composant électronique miniature présentant une self inductance ajustable obtenue à aide d'un enroulement associé à un noyau plongeur ferromagnétique dont la profondeur de pénétration est réglable.

Il existe déjà des inductances miniatures ajustables enrobées dans de la matière plastique. Elles comportent, en général, un grand nombre de petites pièces accessoires à l'en- roulément et au noyau plongeur: embase de fixation des bornes de raccordement, mandrin support de l'enroulement, entretoise de montage de la bobine sur l'embase, pièces supportant le noyau et permettant son coulissement dans la bobine. Ces petites pièces rendent l'assemblage minutieux et coûteux. De plus ces inductances présentent en général une valeur de capacité répartie dont l'importance rend leur utilisation difficile dans les systèmes fonctionnant à fréquences élevées, les systèmes de transmissions à 560 Mbits par exemple.

La présente invention a pour but la réalisation d'inductances miniatures ajustables avec un nombre minimum de pièces, un coût faible et une bonne fiabilite. Un autre but de l'invention est la réalisation d'inductances miniatures ajustables présentant une valeur de capacité répartie compatible avec leur utilisation en hautes fréquences.

Elle a pour objet un procédé de fabrication consistant à:
- bobiner, sous air chaud, sur un mandrin provisoire, un enroulement de fil conducteur revêtu d'un isolant thermoadhérent et retirer le mandrin provisoire,
- étamer et cambrer les extrémités de l'enroulement,
- réaliser un bâtonnet ferromagnétique d'un diamètre inférieur à l'enroulement et surmouler à une de ses extrémités une vis sand tête en matière plastique,
- réaliser deux patins de raccordement pour les extrémités de l'enroulement, avec un positionnement relatif l'un par rapport à l'autre définitif, à partir de deux côtés opposés d'un cadre découpé dans une bande métallique, lesdits côtés ayant leurs flancs repliés vers la face supérieure de la bande et étant liés au reste du cadre par des étranglements permettant leur séparation ultérieure,
- placer l'enroulement sur le cadre, approximativement dans sa position définitive, et le fixer par ses extrémités aux patins de raccordement,
- placer l'enroulement monté sur un cadre dans un moule présentant une cavité de forme parallélépipèdique, ouverte sur une face de moindres dimensions qu'un cadre, avec deux parois latérales opposées ayant le même écartement que les patins de raccordement d'un cadre, le cadre supportant l'enroulement placé dans la cavité du moule venant sur la face ouverte de cette dernière avec ses patins de raccordement, pénétrant dans la cavité le long desdites parois latérales,
- disposer une broche à l'intérieur de la cavité du moule par un orifice latéral pratiqué dans l'axe de la position définitive de l'enroulement, ladite broche ayant une partie filetée dont le diamètre et le filetage correspondent à ceux de la vis sans tête surmoulée à une extrémité du bâtonnet ferromagnétique et qui est prolongée, par l'intermédiaire d'un épaulement, d'une tige d'extrémité lisse ayant un diamètre supérieur à celui du bâtonnet ferromagnétique mais inférieur à celui de l'enroulement et s'enfilant dans ce dernier, ladite broche assurant un positionnement précis de l'enroulement et la sauvegarde de l'espace de débattement du bâtonnet ferromagnétique et de sa vis sans tête,
- remplir la cavité du moule d'un matériau plastique d'enrobage,
- retirer la broche par dévissage après durcissement du matériau plastique,
- démouler et monter le bâtonnet ferromagnétique dans le logement laissé par la broche.

Selon une mise en oeuvre avantageuse, le moule utilisé est un moule souple rempli par gravité avec la matière plastique d'enrobage et traversé de part en part par la broche.

La présente invention a également pour objet une inductance miniature adjustable enrobée dans un matériau plastique et obtenue par le procédé de fabrication précité. Cette inductance miniature a la forme d'un parallélépipède et comporte:
- deux patins de raccordement électrique formés chacun d'un lamelle métallique pliée en forme de U avec deux ailes, de profil et de hauteur différents, réunies par une base, la plus grande aile se terminant par un doigt plié vers l'autre aile, lesdits patins étant disposés en vis-à-vis symétriquement dans deux faces latérales opposées du parallélépipède, chaque patin ayant sa base placée contre l'arête inférieure de la face latérale dans laquelle il est logé, avec sa plus grande aile affleurant la surface de la face latérale et présentant un flanc accessible de l'extérieur du parallélépipède, et avec sa plus petite aile pénétrant dans la base du parallélépipède et assurant son ancrage dans ce dernier,
- un enroulement disposé à l'intérieur du parallélépipède avec ses extrémités raccordées aux doigts des patins de raccordement,
- un matériau plastique remplissant tout le parallélépipède à l'exception de l'intérieur de l'enroulement et de deux orifices d'accès cylindriques, dont l'un est fileté et de plus grand diamètre que l'enroulement, disposés chacun dans l'axe de ce dernier
- et un bâtonnet ferromagnétique, de plus faible diamètre que l'enroulement, avec une vis sans tête en plastique surmoulée à l'une de ses extrémités, de diamètre et de filetage correspondant à ceux du dit orifice d'accès.

La plus grande aile d'un patin s'étend avantageusement sur toute la largeur d'une face latèrale du parallélépipède et vient à mi-hauteur de cette dernière.

D'autres caractéristiques et avantages de l'invention ressortiront des revendications jointes et de la description ci-après d'un mode de réalisation donné à titre d'exemple. Cette description sera faite en regard du dessin annexé dans lequel:
- la figure 1 est une vue en perspective et en transparence d'une inductance miniature ajustable avec son noyeu magnétique démonté,
- la figure 2 représente les patins de raccordement de l'inductance miniature ajustable de la figure 1, à différents stades de leur fabrication,
- la figure 3 représente, en cours de montage, les patins de raccordement et l'enroulement de l'inductance miniature adjustable représentée à la figure 1,
- la figure 4 représente différents stades du moulage du matériau plastique enrobant l'inductance miniature adjustable représentée à la figure 1,
- et la figure 5 est une vue en coupe d'un moule utilisable pour le moulage du matériau plastique enrobant l'inductance miniature ajustable représentée à la figure 1,

Les divers éléments sont représentés dans ces figures à des échelles agrandies, les dimensions d'une inductance miniature ajustable étant inférieures au centimètre. Ces échelles sont différentes d'une figure à l'autre selon les particularités à mettre en évidence.

L'inductance miniature ajustable représentée à la figure 1 est enrobée dans un matériau plastique et a la forme générale d'un parallélépipède rectangle. Elle comporte: deux patins de raccordement 1, 2 disposés en vis-à-vis à la base de deux faces latérales opposées 3 et 4 du parallélépipède, un enroulement 5 cylindrique placé au centre du parallélépipède perpendiculairement aux faces latérales 3, 4 et connecté par ses extrémités aux patins de raccordement 1, 2, un matériau plastique 6 remplissant le parallélépipède à l'exception du volume intérieur à l'enroulement 5 et de deux orifices d'accès 7 et 8 pratiqués dans les faces latérales 3 et 4 dont l'un 7 est fileté et de plus grand diamètre que l'enroulement 5, et un bâtonnet ferromagnétique 9, de diamètre inférieur à celui de l'enroulement 5, muni à une extrémité d'une vis sans tête 10, en matériau plastique surmoulé, dont le diamètre et le filetage correspondent à ceux de l'orifice d'accès 7 et qui est pourvu d'une fente diamétrale d'actionnement 16.

Les patins de raccordement 1, 2 sont identiques. Leur forme apparaît plus clairement à la figure 3. Chacun d'eux est constitué d'une languette métallique pliée en forme de U avec deux ailes 11, 12 de profil et de hauteur différents réunies par une base 13. La plus grande aile 11 1 affleure à la surface d'une face latérale du parallélépipède dont elle occupe la moitié inférieure sur toute la largeur. Elle est de profil sensiblement rectangulaire avec au milieu de son sommet, une large encoche arrondie 14 assurant le dégagement des orifices d'accès 7 et 8 au volume intérieur de l'enroulement 5, et, sur le côté de son sommet un doigt 15 qui est plié vers l'autre aile et sur lequel est fixée une extrémité de l'enroulement 5. La plus petite aile 12 a également un profil rectangulaire. Elle est centrée par rapport à la grande et sert à l'ancrage du patin dans la matière plastique d'enrobage. Sa plus petite largeur permet aux efforts de cisaillement de se reporter sur sa tranche et non sur le doigt 15 de la grande aile, en cas de mauvaise adhérence de la matière plastique d'enrobage sur le patin. Pour un meilleur ancrage elle peut être pourvue d'encoches latérales.

L'absence du mandrin permet de mininuer le diamètre de l'enroulement et par conséquent la valeur de la capacité répartie à valeur de self/inductance identique. Le positionnement des patins servant d'accès de raccordement, perpendiculairement à l'axe de l'enroulement, contribue également à affaiblir la valeur de la capacité répartie.

L'inductance miniature ajustable qui vient d'être décrite se connecte aux pistes d'un circuit par ses patins de raccordement par exemple, en formant un congé de soudure ou encore par l'intermédiaire d'entretoises comme il est d'usage avec les petits composants électroniques se présentant sous la forme de pavé avec des bornes de raccordement noyées dans leurs faces latérales. Sa fabrication illustrée sur les figures 2 à 5 ne nécessite pas de pièces accessoires de montage.

L'enroulement 5 est confectionné par bobinage, sous air chaud et sur un mandrin provisoire, d'un fil conducteur revêtu d'un isolant thermoadhérent. Le mandrin provisoire est retiré en fin de bobinage et les extrémités de l'enroulement sont étamées, l'une d'entre elles étant en outre cambrée.

Le noyau plongeur est fabriqué à partir d'un bâtonnet ferromagnétique de diamètre inférieur à celui de l'enroulement en surmoulant à une extrémité du bâtonnet une vis sans tête, en matière plastique, pourvue d'une fente diamétrale d'actionnement.

Les patins de raccordement sont fabriqués à partir d'une bande métallique par découpage et pliage. Cette bande est par exemple une bande de cuivre de 0,1 mm d'épaisseur découpée par une technique de photogravure, étamée par une technique électrolytique puis pliée. La figure 2 en représente des sections à différents stades d'élaboration.

La section de gauche appartient à une bande immédiatement après son découpage. Elle a la forme générale d'une échelle. Les patins de raccordement sont les lamelles métalliques plates qui constituent les barreaux. Ces lamelles sont rattachées aux montants de l'échelle par des étrangements 17, 18 facilitant leur séparation ultérieure. Elles présentent deux bords latéraux découpés chacun en forme d'une courte languette rectangulaire, l'une prenant toute la longueur d'un barreau et étant agrémentée à son extrémité d'une large encoche médiane et arrondie 14, et d'un doigt 15, l'autre de largeur et de longueur moindres étant centrée sur la partie médiane d'un barreau. Les patins de raccordement sont groupés par paire et disposés symétriquement dans chaque paire leurs petites languettes se faisant face. Les patins d'une paire sont destinés à une même inductance miniature ajustable. Ils constituent, avec les portions de bande qui les réunissent, un cadre rigide et ont, au sein de ce cadre, l'écartement définitif qu'ils conserveront dans l'inductance miniature ajustable

La section médiane de la figure 2 appartient à une bande ayant subi le découpage et un premier pliage. Chaque barreau de l'échelle a eu ses flancs latéraux repliés vers la face supérieure de la bande et a acquis une section en forme de U avec deux ailes de profil et de hauteur différents, la plus grande aile 11 correspondant à la plus grande languette et se trouvant à l'extérieur de chaque paire de patins de raccordement.

La section de droite de la figure 2 appartient à une bande ayant subi une autre phase de pliage au cours de laquelle les doigts 1 5 ont été repliés vers l'intérieur des patins de raccordement.

Un enroulement 5 est ensuite soudé par ses extrémité aux doigts 15 de chaque paire de patins de raccordement qui restent solidaires de la bande et maintenus l'un par rapport à l'autre dans un positionnement définitif au sein d'un cadre rigide. Comme on peut le voir sur la figure 3. L'une 19 des extrémités de l'enroulement 5 n'est pas cambrée, s'échappe tangentiellement à ce dernier et arrive perpendiculairement au doigt 15 d'un patin de raccordement tandis que l'autre extrémité 20 est cambrée parallèlement à l'axe de l'enroulement 5 après s'en être échappée tangentiellement et arrive dans l'axe du doigt 15 de l'autre patin de raccordement. Cette disposition permet de rapprocher l'enroulement de l'un des patins de raccordement afin de ménager entre l'enroulement 5 et l'autre patin de raccordement un espace suffisant pour le débattement du bâtonnet ferromagnétique et de la vis sans tête qui constituent le noyau plongeur.

Les cadres qui sont constitués chacun d'une paire de patins de raccordement et de portions de bandes 21 qui les reunissent et sur chacun desquels est soudé un enroulement 5 sont alors séparés pour subir individuellement une opération de moulage par laquelle se fait l'apport du matériau plastique d'enrobage.

La figure 4 représente un socle 41 supportant trois moules identiques avec trois cadres supportant des enroulements à différents stades de l'opération de moulage.

Les moules se composent chacun d'une cavité 30 déterminant le contour externe d'une inductance miniature ajustable, transpercée par une broche 31 sauvegardant l'espace de débattement du bâtonnet ferromagnétique et de sa vis sans tête.

La broche 31 a une tige d'extrémité lisse 32 prolongeant par l'intermédiare d'un épaulement 33 une partie filetée 34 de plus grand diamètre, elle même suivie d'une partie non filetée 35 se terminant par une tête de vis 36. La tige d'extrémité lisse 32 a un diamètre inférieur à celui de l'enroulement 5 mais supérieur à celui du bâtonnet ferromagnétique. La partie filetée 34 a un diamètre et un filetage correspondant à ceux de la vis sans tête 10 (figure 1 ) et la partie non filetée 35 a même diamètre que la partie filetée 34.

La cavité 30 a la forme d'un parallélépipède rectangle. Elle est ouverte par sa face supérieure et possède deux faces latérales opposées 37, 38 ayant un écartement égal à celui séparant la paire de patins de raccordement d'un cadre, et une largeur égale à celle d'un patin de raccordement c'est-à-dire à la largeur de la plus grande aile 11 de ce dernier. Ces deux faces latérales 37, 38 sont percées chacune, dans leur partie centrale, d'un orifice d'accès 39 respectivement 40 permettant l'introduction de la broche 31. L'orifice d'accès 39 de la face latérale 37 est traversé par toute la broche et présente un diamètre égal à celui de la partie non filetée 35 de cette dernière. L'orifice 40 n'est traversé que par la tige d'extrémité 32 de la broche et présente un diamètre plus petit égal à celui de cette dernière.

Le moule de gauche de la figure 4 est représenté avant introduction d'un enroulement porté par un cadre. La broche 31 est retirée à l'extérieur de la cavité 30 et le cadre présenté à l'envers au dessus de la cavité 30, le patin de raccordement connecté à l'extrémité cambrée 20 de l'enroulement 5 dans le prolongement de la face latérale 37 et l'autre patin dans le prolongement de la face latérale 38.

Le moule du milieu de la figure 4 est représenté avec un enroulement en place. L'enroulement 5 a été glissé dans la cavité 30 et le cadre le supportant placé sur la face supérieure de la cavité 30, les patins de raccordement pénétrant dans la partie supérieure de la cavité le long de ses faces latérales 37 et 38. La broche 31 a ensuite été introduite dans la cavité par l'orifice d'accès 39 puis enfilée dans l'enroulement 5 et dans l'orifice d'accès 40. Grâce à son épaulement 33 elle assure, comme cela apparaît plus clairement à la figure 5, un positionnement précis de l'enroulement par rapport aux patins de raccordement et également par rapport au noyau plongeur. Le moule est prêt à être rempli d'un matériau plastique d'enrobage coulé par gravité.

Le moule de droite de la figure 4 est représenté en fin d'une opération de moulage. Le matériau plastique s'est solidifié, la broche 31 a été retirée de la cavité 30 par dévissage et l'enroulement et les deux patins de raccordement enrobés dans une masse de plastique soulevés grâce aux portions 21 de bande subsistantes.

L'inductance miniature ajustable est terminée en sectionnant par pliage les portions 21 de bande subsistantes et en montant un bâtonnet muni de sa vis sans tête dans le logement laissé par la broche 31.

On utilise avantageusement un moule souple qui facilite les opérations de démoulage. Ce moule est alors placé dans un support pendant l'opération de moulage comme le montre le vue en coupe de la figure 5. On distingue sur cette figure un moule souple 50 avec sa cavité 30 placé dans un support rigide 51. Des encoches 52 et 53 sont ménagées dans le support rigide 51 pour permettre l'introduction de la broche 31. Le support rigide 51 est pourvu d'un doigt latéral 54 qui sert de butee de profondeur à la broche 31 et assure en coopération avec l'épaulement 33 de cette dernière un positionnement précis de l'enroulement 5 à l'intérieur de la cavité 30 ce qui permet une bonne reproductibilité des caractéristiques électriques entre les exemplaires de même valeur d'une inductance miniature ajustable.

## Revendications

1. Procédé de fabrication d'une inductance miniature ajustable à noyau plongeur ferromagnétique enrobée dans un matériau plastique, dans lequel: on bobine sous air chaud, sur un mandrin provisoire, un enroulement (5) de fil conducteur revêtu d'un isolant thermoadhérent, on retire le mandrin provisoire et on réalise un bâtonnet ferromagnétique (9) de diamètre inférieur à l'enroulement (5) avec une vis sans tête (10) en matière plastique surmoulée à une de ses extrémités, caractérisé en ce qu'il consiste en outre à
- réaliser deux patins de raccordement (1, 2) pour les extrémités (19, 20) de l'enroulement (5), avec un positionnement relatif l'un par rapport à l'autre définitif, à partir de deux côtés opposés d'un cadre découpé dans une bande métallique, lesdits côtés ayant leurs flancs repliés vers la face superieure de la bande et étant liés au reste du cadre par des étranglements (17, 18) permettant leur séparation ultérieure, - étamer et cambrer les extrémités (19, 20) de l'enroulement (5),
- placer l'enroulement (5) sur le cadre, approximativement dans sa position définitive, et le fixer par ses extrémités (19, 20) aux patins de raccordement (1, 2),
- placer l'enroulement dans un moule présentant une cavité (30) de forme parallélépipèdique, ouverte sur une face de moindres dimensions qu'un cadre, avec deux parois latérales opposées (37, 38) ayant le même écartement que les patins de raccordement (1, 2) d'un cadre, le cadre supportant l'enroulement (5) placé dans la cavité (30) du moule venant sur la face ouverte de cette dernière avec ses patins de raccordement (1, 2) pénétrant dans la cavité (30) le long desdites parois latérales (37, 38),
- disposer une broche (31 ) à l'intérieur de la cavité (30) du moule, par un orifice latéral (39) pratiqué dans l'axe de la position définitive de l'enroulement (5), ladite broche ayant une partie filetée (34) dont le diamètre et le filetage correspondent à ceux de la vis sans tête (10) surmoulée à une extrémité du bâtonnet ferromagnétique (9) et qui est prolongée, par l'intermédiaire d'un épaulement (33), d'une tige d'extrémité lisse (32) ayant un diamètre supérieur à celui du bâtonnet ferromagnétique mais inférieur à celui de l'enroulement (5) et s'enfilant dans ce dernier, ladite broche (31) assurant le positionnement précis de l'enroulement (5) et la sauvegarde de l'espace de débattement du bâtonnet ferromagnétique (9) et de sa vis sans tête (10),
- remplir la cavité (30) du moule d'un matériau plastique d'enrobage,
- retirer la broche (31) par dévissage après durcissement du matériau plastique,
- démouler et monter le bâtonnet ferromagnétique (9) avec sa vis sans tête (10) dans le logement laissé par la broche (31).

2. Procédé selon la revendication 1, caractérisé en ce que l'enroulement (5) est placé sur le cadre de telle façon que son axe soit perpendiculaire aux patins (1,2).

3. Procédé selon la revendication 1, caractérisé en ce que le moule utilisé pour l'enrobage est un moule souple (50).

4. Procédé selon la revendication 1, caractérisé en ce que le moule utilisé pour l'enrobage est un moule (50) souple placé dans un support rigide (51) percé d'encoches (52, 53) permettant l'introduction de la broche (31) dans la cavité (30) du moule (50) et muni d'un doigt latéral (54) servant de butée de profondeur à la broche (31).

5. Procédé selon la revendication 1, caractérisé en ce que le remplissage de la cavité (30) du moule avec un matériau plastiques s'effectue par gravité.

6. Inductance miniature ajustable de forme parallélépipèdique enrobée dans un matériau plastique, susceptible d'être obtenue par le procédé selon la revendication 1 et caractérisée par le fait qu'elle comporte:
- deux patins de raccordement électrique (1, 2) formés chacun d'une lamelle métallique pliée en forme de U avec deux ailes (11 et 12) de profil et de hauteur différents, réunies par une base (13), la plus grande aile (11) se terminant par un doigt (15) replié vers l'autre aile (.12), lesdits patins (1,2) étant disposés symétriquement, en vis à vis, dans deux faces latérales opposées (3, 4) du parallélépipède, chaque patin ayant sa base (13) placée contre l'arête inférieure de la face latérale dans laquelle il est logé, avec sa plus grande aile (11) affleurant la surface de cette face latérale et présentant un flanc accessible de l'extérieur du parallélépipède, et avec sa plus petite aile (12) pénétrant dans la base du parallélépipède et assurant son ancrage dans ce dernier,
- un enroulement (5) disposé à l'intérieur du parallélépipède avec ses extrémités (19, 20) connectées aux doigts (15) des patins de raccordement,
- un matériau plastique remplissant tout le parallélépipède à l'exception de l'intérieur de l'enroulement (5) et de deux orifices (7, 8) d'accès cylindrique dont l'un (7) est fileté et de plus grand diamètre que l'enroulement (5), disposés chacun dans l'axe de l'enroulement (5)
- et un bâtonnet ferromagnétique (9) de diamètre inférieur à l'enroulement (5), avec, une vis sans tête (10) en plastique, surmoulée à l'une de ses extrémités, de diamètre et de filetage correspondant à ceux dudit orifice d'accès (7).

7. Inductance selon la revendication 6, caractérisée en ce que la grande aile (11) de chaque patin de raccordement affleure à la surface latérale du parallélépipède, surface dont elle occupe la moitié inférieure sur toute la largeur.

8. Inductance selon la revendication 6, caractérisée en ce que la grande aile (11) de chaque patin de raccordement a un profil sensiblement rectangulaire avec au milieu de son sommet une large encoche arrondie (14).

9. Inductance selon la revendication 6, caractérisée en ce que la petite aile (12) de chaque patin de raccordement présente des encoches latérales améliorant l'ancrage du patin dans la matière plastique d'enrobage.

10. Inductance selon la revendication 6, caractérisé en ce que l'enroulement (5) est disposé perpendiculairement aux patins de raccordement (1, 2) à l'intérieur du parallélépipède.

## Patentansprüche

1. Verfahren zur Herstellung einer von einem Kunststoffmaterial umhüllten Miniaturdrossel, die mithilfe eines ferromagnetischen Tauchkerns justierbar ist, wobei gemäß diesem Verfahren unter Heißluft eine Wicklung (5) von mit einem wärmehaftenden Isolierstoff umgebenem Leiterdraht auf einem provisorischen Dorn aufgewickelt wird, der provisorische Dorn dann entfernt wird und ein ferromagnetisches Stäbchen (9) geringeren Durchmessers als die Wicklung (5) mit einer kopflosen Schraube (10) aus Plastikmaterial hergestellt wird, die an eines der Stäbchenenden angegossen wird, dadurch gekennzeichnet, daß es außerdem darin besteht, daß
- zwei Anschlußstücke (1, 2) für die Enden (19, 20) der Wicklung (5) mit einer definierten Lage zueinander hergestellt werden ausgehend von zwei entgegengesetzten Seiten eines aus einem Metallband ausgeschnittenen Rahmens, wobei die Flanken dieser Seiten zur Oberseite des Bands umgebogen und mit dem Rest des Rahmens über Engstellen (17, 18) verbunden sind, die ihr späteres Abtrennen ermöglichen, - die Enden (19, 20) der Wicklung (5) verzinnt und zurechtgebogen werden,
- die Wicklung (5) auf den Rahmen in etwa in ihrer endgültigen Stellung aufgebracht wird und mit ihren Enden (19, 20) an den Anschlußstücken (1, 2) befestigt wird,
- die Wicklung in eine Gießform eingesetzt wird, die einen parallelepipedischen Hohlraum (30) aufweist, wobei der Hohlraum an einer Seite offen ist, der geringere Abmessungen als ein Rahmen und zwei sich gegenüberliegende Seitenwände (37, 38) besitzt, die voneinander gleichen Abstand wie die Anschlußstücke (1,2) eines Rahmens haben, und wobei der die in den Hohlraum (30) der Gießform eingesetzte Wicklung (5) trangende Rahmen auf der offenen Seite dieser Gießform aufliegt und seine Anschlußstücke (1, 2) in den Hohlraum (30) entlang der Seitenwände (37, 38) eindringen,
- durch eine Seitenöffnung (39) in Flucht zur Achse der endgültigen Stellung der Wicklung (5) ein Stift (31) ins Innere des Hohlraums (30) der Gießform gebracht wird, wobei dieser Stift ein Gewindeteil (34) aufweist, dessen Durchmesser und dessen Gewinde denen der kopflosen Schraube (10) entsprechen, die an einem Ende des ferromagnetischen Stäbchens (9) angegossen ist, und wobei das Gewindeteil über einen Absatz (33) in eine glatte Stange (32) am Ende übergeht, die einen größeren Durchmesser als das ferromagnetische Stäbchen, aber einen kleineren Durchmesser als die Wicklung (5) besitzt und die in diese Wicklung hineingeschoben wird, wobei der Stift (31) die genaue Positionierung der Wicklung (5) und die Wahrung des Freiraums des ferromagnetischen Stäbchens (9) und seiner kopflosen Schraube (10) bewirkt,
- der Hohlraum (30) der Gießform mit einem Kunststoffmaterial gefüllt wird,
- der Stift (31) durch Losschrauben nach Erhärtung des Kunststoffmaterials entfernt wird,
- die Drossel aus der Gießform genommen wird und das ferromagnetische Stäbchen (9) mit seiner kopflosen Schraube (10) in den von dem Stift (31) gelassenen Raum eingeführt wird.

2. Verfahren nach Anspruch 1, dadurch gekennzeichnet, daß die Wicklung (5) so auf dem Rahmen angeordnet wird, daß ihre Achse senkrecht zu den Anschlußstücken (1, 2) liegt.

3. Verfahren nach Anspruch 1, dadurch gekennzeichnet, daß die für die Umhüllung verwendete Gießform eine elastische Gießform (50) ist.

4. Verfahren nach Anspruch 1, dadurch gekennzeichnet, daß die für die Umhüllung verwendete Gießform eine elastische Gießform (50) ist, die in einem starren Träger (51) steckt, welcher mit Kerben (52, 53), die die Einführung des Stifts (31) in den Hohlraum (30) der Gießform (50) ermöglichen, und mit einem seitlichen Finger (54) versehen ist, der dem Stift (31) als Tiefenanschlag dient.

5. Verfahren nach Anspruch 1, dadurch gekennzeichnet, daß das Auffüllen des Hohlraums (30) der Gießform mit einem Kunststoffmaterial durch Schwerkraft geschieht.

6. Einstellbare Miniaturdrossel parallelepipedischer Form, die mit einem Kunststoffmaterial umhüllt ist und gemäß dem Verfahren nach Anspruch 1 hergestellt werden kann, dadurch gekennzeichnet, daß sie aufweist:
- zwei elektrische Anschlußstücke (1, 2), die je aus einer U-förmigen Lamelle mit zwei Flügeln (11 und 12) verschiedenen Profils und verschiedener Höhe bestehen, die durch eine Basis (13) verbunden sind, wobei der größere Flügel (11) in einem Finger (15) endet, der zum anderen Flügel (12) hin umgebogen ist, wobei die Anschlußstücke (1, 2) symmetrisch einander gegenüber in zwei entgegengesetzten Seitenflächen des Parallelepipeds angeordnet sind und die Basis (13) jedes Anschlußstücks an der unteren Kante der Seitenfläche angeordnet ist, in der es sich befindet, und wobei der größere Flügel (11) an der Oberfläche dieser Seitenfläche liegt und eine Flanke aufweist, die von außerhalb des Parallelepipeds zugänglich ist, wogegen der kleinere Flügel (12) in die Basis des Parallelepipeds eindringt und seine Verankerung in diesem bewirkt,
- eine Wicklung (5), die im Inneren des Parallelepipeds angeordnet ist und deren Enden (19, 20) mit den Fingern (15) der Anschlußstücke verbunden sind,
- ein Kunststoffmaterial, das das ganze Parallelepiped mit Ausnahme des Inneren der Wicklung (5) und von zwei zylindrischen in der Achse der Wicklung (5) angeordneten Zugangsöffnungen (7, 8) füllt, von denen eine (7) ein Gewinde trägt und einen größeren Durchmesser hat als die Wicklung (5),
- und ein ferromagnetisches Stäbchen (9) von geringerem Durchmesser als die Wicklung

(5), mit einer kopflosen Schraube (10) aus Kunststoff, die an einem seiner Enden angegossen ist, wobei der Durchmesser und das Gewinde denen der Zugangsöffnung (7) entsprechen.

7. Drossel nach Anspruch 6, dadurch gekennzeichnet, daß der große Flügel (11) jedes Anschlußstücks in einer Seitenfläche des Parallelepipeds liegt und davon die untere Hälfte über die ganze Breite besetzt.

8. Drossel nach Anspruch 6, dadurch gekennzeichnet, daß der große Flügel (11) jedes Anschlußstücks ein im wesentlichen rechteckiges Profil besitzt und in der Mitte an seiner oberen Kante eine große gerundete Einkerbung (14) aufweist.

9. Drossel nach Anspruch 6, dadurch gekennzeichnet, daß der kleine Flügel (12) jedes Anschlußstücks Seitenkerben aufweist, die die Verankerung des Stücks in dem Kunststoffmaterial verbessern.

10. Drossel nach Anspruch 6, dadurch gekennzeichnet, daß die Wicklung (5) senkrecht zu den Anschlußstücken (1, 2) im Inneren des Parallelepipeds angeordnet ist.

## Claims

1. A method for manufacturing a miniature inductance which is adjustable by means of a ferromagnetic dip core and is sealed in a plastic material, method according to which a winding (5) of a wire coated with a thermoadhesive insulating material is spooled under hot air on a temporary mandrel, the temporary mandrel is withdrawn and a ferromagnetic rod (9) is realized having a smaller diameter than the winding (5) and bearing a headless screw (10) made of plastic material and moulded onto one of its ends, characterized in that the method further includes the steps of
- manufacturing two contact pieces (1, 2) for the terminals (19, 20) of the winding (5), these pieces being definitely positioned one with respect to the other and constituting two opposite sides of a frame cut out of a metal strip, the two flanks of these sides being bent back onto the upper face of the strip and being attached to the residual frame by constrictions (17, 18) enabling their later separation,
- tin-coating and bending the terminals (19,
20) of the winding (5), - locating the winding (5) on the frame, approximately in the definite position, and securing the terminals (19, 20) to the contact pieces (1, 2),
- locating the winding in a mould having a parallelepipedic cavity (30) which is open on a face having smaller size than the frame and having two opposed lateral walls (37, 38) of the same distance as the distance between the contact pieces (1, 2) of a frame, this frame supporting the winding (5) which is located in the cavity (30) of the mould and being applied on the open face of this cavity, whereby the contact pieces (1, 2) project into the cavity (30) along said lateral walls (37, 38),
- placing a bar (31) inside the mould cavity (30) through a lateral opening (39) aligned to the axis of the final position of the winding (5), the bar having a threaded zone (34) of a diameter and thread type adapted to those of the headless screw (10) which is moulded onto an end of the ferromagnetic rod (9), this zone being followed via a shoulder (33) by a smooth end stem (32), the diameter of which exceeds that of the ferromagnetic rod but is smaller than that of the winding (5) and which engages in the latter, the bar (31) providing an exact positioning of the winding (5) and a clearance space for the ferromagnetic rod (9) and for its headless screw (10), - filling the cavity (30) of the mould with a plastic filling material,
- withdrawing the bar (31) by unscrewing after set-up of the plastic material,
- unmoulding of the winding and mounting of the ferromagnetic rod (9) with its headless screw (10) in the recess left free by the bar (31).

2. A method according to claim 1, characterized in that the winding (5) is located on the frame in such a way that its axis is perpendicular to the contact pieces (1, 2).

3. A method according to claim 1, characterized in that the mould used for the moulding step is a flexible mould (50).

4. A method according to claim 1, characterized in that the mould used for the moulding step is a flexible mould (50) located in a rigid support (51), this support having notches (52, 53) which render the introduction of the bar (31) into the cavity (30) of the mould (50) possible, and being provided with a lateral finger (54) which acts as a bit stop for the bar (31 ).

5. A method according to claim 1, characterized in that the cavity (30) of the mould is filled with a plastic material by gravity.

6. An adjustable miniature inductance of parallelepipedic shape and sealed in a plastic material, which inductance is susceptible to be realized by the method according to claim 1 and is characterized by the fact that it comprises
- two electric contact pieces (1, 2) each constituted by a bent U-shaped metal strip having two wings (11, 12) of different profile and height, these wings being joint together by a base (13), the larger wing (11) ending in a finger (15) which is bent back to the other wing (12), the contact pieces (1, 2) being symmetrically arranged, one facing the other, in two mutually opposed lateral faces (3, 4) of the parallelepiped, the base (13) of each piece being located against the lower edge of the corresponding lateral face, the larger wing (11) being flush with the lateral surface of said face and presenting a flank which is accessible from outside the parallelepiped, whereas the smaller wing (12) projects into the base of the parallelepiped and ensures the anchoring in the latter,
- a winding (5) located inside the parallelepiped, its terminals (19, 20) being connected to the fingers (15) of the contact pieces,
- a plastic material filling in the entire parallelepiped except the space inside the winding (5) and two cylindrical access openings (7, 8) aligned to the winding axis, one (7) of which is threaded and has a larger diameter than the winding (5),
- and a ferromagnetic rod (9) of smaller diameter than the winding (5), this rod having a plastic headless screw (10) moulded onto one of its ends, the diameter and the thread of this screw corresponding to that of said access opening (7).

7. An inductance according to claim 6, characterized in that the large wing (11) of each contact piece is flush with the lateral surface of the parallelepiped of which surface it occupies the lower half on the entire width.

8. An inductance according to claim 6, characterized in that the large wing (11) of each contact piece is generally rectangle-shaped and has a large rounded notch (14) in the center of its upper edge.

9. An inductance according to claim 6, characterized in that the small wing (12) of each contact piece is provided with lateral notches which improve the anchoring of the piece in the plastic filling material.

10. An inductance according to claim 6, characterized in that the winding (5) is arranged perpendicularly to the contact pieces (1, 2) inside the parallelepiped.
